# FASCICULE DE BREVET EUROPEEN

(11) **EP 0 375 547 B1**
(45) Date de publication et mention de la délivrance du brevet: **24.06.1992**
(21) Numéro de dépôt: 89403571.6
(22) Date de dépôt: 19.12.1989
(51) Int. Cl.: C10L 1/06, C10G 29/20

(54) **Procédé de valorisation des gaz issus du craquage catalytique et de diminution de la teneur en benzène des essences**
Verfahren zur Aufarbeitung von Abgasen von katalytischen Crackverfahren und Erniedrigungen des Benzolgehalts von Benzinen
Process for upgrading the off-gases from a catalytic cracking process and lowering the benzene content of gasolines

(30) Priorité: 22.12.1988 FR 8817164
(43) Date de publication de la demande: 27.06.1990
(73) Titulaire: INSTITUT FRANCAIS DU PETROLE, 92502 Rueil-Malmaison (FR)
(72) Inventeur: Juguin, Bernard, F-92500 Rueil Malmaison (FR); Raatz, Francis, F-78260 Achères (FR); Travers, Christine, F-92500 Rueil-Malmaison (FR); Martino, Germain, F-78300 Poissy (FR)
(74) Mandataire: Andreeff, François

(56) Documents cités:
- EP-A- 0 084 748
- US-A- 4 140 622
- CHEMICAL ABSTRACTS, vol. 78, no. 14, 9 avril 1973, page 318, résumé no. 88974q, Columbus, Ohio, US; K.A. BECKER et al.: "Benzene alkylation with ethylene and propylene over H-mordenite as catalyst", & J. CATAL. 1973, 28(3), 403-13

## Description

La présente invention concerne un procédé de valorisation des gaz issus du craquage catalytique et de production d'essence à faible teneur en benzène et d'indice d'octane amélioré. Les gaz issus du craquage catalytique, qui peuvent représenter jusqu'à environ 5 % des produits issus d'une unité de F.C.C., ne sont actuellement que peu ou pas valorisés, en dehors de leur utilisation comme combustible à l'intérieur même de la raffinerie qui les produit.

Ces gaz sont généralement composés en majeure partie d'hydrogène, de méthane, d'éthane, d'éthylène et d'azote, accompagnés de monoxyde et de dioxyde de carbone, de propane, de propène et d'un peu de butanes, de butènes, de pentanes et de pentènes. La teneur en mono-oléfines de ces gaz (éthylène, propène, butènes, pentènes) est de l'ordre de 20 à 30 % en poids. Vu la grande capacité des unités de craquage catalytique, il est donc économiquement très intéressant de transformer ces oléfines en produits à plus haute valeur ajoutée.

D'autre part, les législateurs mondiaux et principalement européens vont rapidement imposer, pour des raisons de santé publique, la limitation de la teneur en benzène des essences et en particulier des réformats, et il est probable que dès le début des années 1990, la teneur limite en benzène admise, actuellement de l'ordre de 5 %, devra être fortement abaissée pour atteindre au plus 3 % et peut être moins.

Le procédé selon l'invention permet de résoudre conjointement ces deux problèmes ; il est donc adapté pour les raffineurs disposant à la fois d'une unité de réformage catalytique et d'une unité de craquage catalytique.

Selon le procédé de l'invention on fractionne un réformat en une fraction légère enrichie en benzène et une fraction lourde appauvrie en benzène, on fait réagir la fraction légère avec un gaz de cracking renfermant au moins une mono-oléfine de C₂ à C₅, au contact d'un catalyseur de mordénite défini ci-après, de façon à obtenir une fraction alkylée, et on mélange ladite fraction alkylée avec ladite fraction lourde.

Cette réaction d'alkylation est effectuée en présence d'un catalyseur zéolithique acide disposé sous forme d'un lit fixe, à une température d'environ 50 à 350 °C (de préférence entre 150 et 300 °C), sous une pression de 2 à 10 MPa (de préférence entre 3 et 7 MPa), avec un débit d'hydrocarbures liquides (vitesse spatiale) d'environ 0,5 à 10 volumes par volume de catalyseur et par heure, et avec un rapport molaire benzène/oléfines compris entre 0,2 et 5 (de préférence entre 0,6 et 1,5).

On a déjà essayé de valoriser les oléfines contenues dans les gaz de cracking catalytique en les transformant en essence ou en carburéacteur par oligomérisation, en phase liquide ou en phase hétérogène, en présence soit d'un catalyseur formé par l'action d'un alkylaluminium sur un sel de nickel, soit un catalyseur à base de nickel déposé sur silice alumine. Dans les deux cas, la présence de monoxyde de carbone (par exemple 0,1 à 2 % en poids) est très génante, ce dernier étant un poison des catalyseurs à base de nickel par formation de nickel-carbonyles. L'utilisation de tels catalyseurs nécessite donc une séparation préalable onéreuse par cryogénie de la fraction la plus légère de la charge (hydrogène-CO-CO₂-méthane).

Au contraire, le catalyseur zéolithique utilisé dans l'invention, à savoir une mordénite désaluminée de rapport atomique Si/Al global compris entre 30 et 75, permet de traiter les gaz issus du craquage catalytique sans aucune séparation préalable. Ces gaz peuvent renfermer, par exemple, 0,1 à 2 % en poids, de monoxyde de carbone.

Plusieurs catalyseurs zéolithiques ont déjà été proposés d'une part, pour la réaction d'alkylation du benzène par l'éthylène ou d'autre part, pour la réaction d'alkylation du benzène par le propène.

Dans les années 1975-1980, l'utilisation de zéolithes sous forme H a été proposée, en particulier la ZSM5 de MOBIL (EP 0104729).

Plus récemment, d'autres zéolithes ont été mises en avant, en particulier certaines mordénites, seules ou en mélange avec de la faujasite (US 3.436.432), éventuellement avec un métal du groupe VIII déposé dessus (US 3.851.004). Des brevets japonais (JP 582.16128 et JP 581 59427) préconisent des mordenites seules, de faible rapport Si/Al (4,5 à 5), contenant des ions métalliques tels que Mg, K, Ca, ou sous forme H⁺ (JP 041670).

On connait par ailleurs des mordénites désaluminées et leur préparation : EP-0084748, EP-0097552, EP-0196965 (mordénites à petits pores) et FR-87/12932. Ces mordénites ont été utilisées pour convertir le méthanol ou isomériser les oléfines.

Ces mordénites sont de préférence préparées comme suit, pour obtenir les meilleurs résultats.

Dans une première étape, on élimine les cations non décomposables, généralement Na⁺, présents dans la mordénite de départ. Pour ce faire, on pourra procéder à un ou des échanges dans des solution diluées d'acides comme HCl ou dans les solution de NH₄+. Le point important est, qu'à l'issue de cette première étape que l'on peut qualifier de décationisation, la quasi totalité des cations alcalins soit éliminée (% Na compris entre 150 et 1000 ppm, et de préférence entre 300 et 800 ppm), et que le solide obtenu soit une forme H ou un précurseur de forme H (exemple NH₄+) non désaluminée substantiellement (% de désalumination 10 % et de préférence 5 %). De manière préférée, on choisira comme précurseur de forme H, la forme NH₄+.

Dans une deuxième étape, la forme H ou le précurseur de forme H, peu ou pas désaluminé, est soumis à un traitement sous vapeur d'eau à une température supérieure à 450 °C, par exemple à 450-650 °C, et de préférence, 550 à 600 °C. La teneur en eau (en volume) de l'atmosphère de calcination sera avantageusement supérieure à 20 % et de manière préférée à 40 %.

A l'issue de cette deuxième étape, on obtient un solide caractérisé par la présence de zones amorphes en faible quantité, qui sont des précurseurs du réseau poreux secondaire, et par une charpente cristalline pratiquement exempte de défauts structuraux. La présence de zones amorphes, dans les zéolites traitées à haute température sous vapeur d'eau, est un phénomène connu. Cependant, les conditions opératoires préconisées permettent de limiter au maximum la proportion de zone amorphe au sein des cristaux. Les taux de cristallinité mesurés par diffraction X sont généralement supérieurs à 80 % et, plus spécifiquement, à 90 %. Les solides calcinés sous vapeur d'eau sont également caractérisés par la présence, dans les micropores structuraux, d'espèces aluminiques extra réseau, une attaque acide ultérieure est donc nécessaire, car ces micropores sont pratiquement bouchés. Cependant, pour obtenir un bon catalyseur d'alkylation, selon l'invention cette attaque acide doit être optimisée.

L'attaque acide constitue la troisième étape de la préparation des catalyseurs. A ce stade, il est important de préserver ou de libérer les sites acides forts des solides. L'attaque acide devra donc être suffisamment forte pour, d'une part, éliminer les aluminiums cationiques formés lors du traitement sous vapeur d'eau, et qui sont des poisons des sites forts, et, d'autre part, pour libérer la microporosité structurale. Les sites acides du type Brönsted liés aux espèces extra réseau étant de force moyenne ou faible, il n'est pas indispensable de procéder à leur totale élimination. L'attaque acide ne devra, cependant, pas être trop forte, de manière à éviter une désalumination trop importante des aluminiums de charpente. La force à retenir pour l'attaque acide dépend étroitement des caractéristiques atteintes après la calcination sous vapeur d'eau et, en particulier, de la maille cristalline. Pour des rapports Si/Al de charpente variant entre 30 et 40, on utilisera des concentrations de solutions acides (HCl, H₂SO₄) HNO₃, etc.) comprises entre 0,5 et 5 N et, de préférence, entre 1 et 3 N. Pour des rapports Si/Al de charpente supérieurs, on utilisera des concentrations de solutions acides comprises entre 5 et 20 N et de préférence entre 7 et 12 M (les rapports Si/Al de charpente sont déterminés par spectroscopie infra-rouge pour des rapports compris entre 30 et 40, et par R.M.N. du ²⁹Si pour des rapports supérieurs). Par ailleurs, pour atteindre des rapports Si/Al élevés, c'est à dire supérieurs, à 40 et plus spécifiquement supérieurs à 60, on pourra recourir avantageusement à plusieurs cycles calcination sous vapeur d'eau-attaque acide.

Les solides préparés selon l'invention ont des rapports atomiques Si/Al globaux compris entre 30 et 75 ; ils ont un volume de maille situé entre 2755 A³ et 2730 A³ (1A - 10⁻¹⁰m) et, de préférence, entre 2740 A³ et 2735 A³ ; ils ont de préférence une force acide suffisante pour que les Al-OH structuraux interagissent avec une base faible comme l'éthylène (mesure infra rouge à 77 °K), ou un composé à caractère faiblement acide comme H₂S (mesure infra rouge à 25 °C). Ces solides doivent, en outre, être de préférence exempts d'espèces cationiques extra-réseau que l'on peut détecter par un signal fin (largeur à mi hauteur inférieure à 5 ppm et de préférence inférieure à 2 ppm) situé à 0 ppm (référence Al(H₂O)₆3+) sur un spectre de R.M.N. de ²⁷Al, mesuré avec la technique de rotation de l'angle magique,
Le procédé selon l'invention est conçu de façon à ce que :
- un réformat en provenance d'un unité de réformage catalytique est tout d'abord fractionné dans une première colonne à distiller ; en fond de colonne on recueille une fraction appauvrie en benzène, de point d'ébullition supérieur par exemple à 85 °C, qui est envoyée au stockage ; au sommet de cette première colonne on sort un réformat léger enrichi en benzène par exemple C₅-85 °C, qui est mélangé avec des gaz issus d'une unité de craquage catalytique,
- le mélange résultant est tout d'abord porté à la température de réaction, à la fois par échange thermique avec l'effluent issu du réacteur d'alkylation et par passage dans un four, puis envoyé dans la section d'alkylation renfermant le catalyseur mordénite précité,
- l'effluent de la section d'alkylation est alors envoyé dans une seconde colonne de strippage; on sort en tête une fraction légère constitutée d'hydrogène, de monoxyde de carbone, de dioxyde de carbone, d'azote, d'oxygène, de méthane et d'éthane, qui peut être éliminée à la torche, ou plutôt utilisée comme combustible dans le four de préchauffage de la charge allant à la section d'alkylation,
- la fraction soutirée en fond de cette seconde colonne de strippage est envoyée vers une troisième colonne de stabilisation ; on sort au sommet une fraction légère enrichie en propane et butanes, qui peut être commercialisée sous forme de G.P.L. (gaz pétroliers liquefiés),
- la fraction essence soutirée en fond de cette troisième colonne est dirigée vers le stockage pour y être mélangée avec la fraction de point d'ébullition supérieur à 85 °C environ issue du fond de la première colonne de fractionnement du réformat.

La figure unique illustre un mode particulier de réalisation de l'invention.

Un réformat issu d'une unité de réformage catalytique, conduite 1, est envoyé dans la colonne à distiller 2 ; on recueille en fond de cette première colonne une fraction de point d'ébullition supérieur à 85°C qui est envoyée, par la conduite 3, vers le bac de stockage 4. Au sommet de cette première colonne 2, on sort, par la conduite 5, une fraction de point d'ébullition inférieur à 85°C, qui est mélangée avec des gaz arrivant, par la conduite 6, d'une unité de craquage catalytique. Le mélange résultant est alors envoyé, par la conduite 7, dans l'échangeur de chaleur 8, puis, par la conduite 9, vers le four de préchauffage 10, et enfin, par la conduite 11, vers l'entrée du réacteur d'alkylation 12. A la sortie du réacteur d'alkylation 12, l'effluent est introduit par la conduite 13 dans l'échangeur de chaleur 8, puis à la sortie de ce dernier il est dirigé par la conduite 14 dans une seconde colonne de strippage 15. En tête de cette colonne de strippage 15, on sort un mélange d'hydrogène, de monoxyde de carbone, de dioxyde de carbone, d'azote, d'oxygène, de méthane et d'éthane, qui peut soit être évacué vers la torche par la conduite 16, soit être envoyé, par la conduite 17, vers le four de préchauffage 10 de la section d'alkylation, pour y être utilisé comme combustible. En fond de cette seconde colonne de strippage 15, on soutire un produit qui est envoyé, par la conduite 18, vers une troisième colonne de stabilisation 19. En tête de cette troisième colonne, on recueille un mélange composé de propane et de butanes qui est évacué, par la conduite 20, vers un stockage de gaz pétroliers liquéfiés (GPL) avant d'être commercialisé. En fond de cette troisième colonne de stabilisation 19, on soutire une essence qui est envoyée, par la conduite 21, vers le bac de stockage 4 où elle est mélangée avec la fraction de point d'ébullition supérieur à 85°C provenant, par la conduite 3 du fond de la colonne de fractionnement du réformat 2. Le mélange résultant (conduite 22) est une fraction essence à faible teneur en benzène et d'indice d'octane élevé.

Les exemples suivants illustrent l'invention sans toutefois en limiter la portée.

### EXEMPLE 1A

On prépare trois catalyseurs B1,B2,B3.

La matière première utilisée pour préparer ces divers catalyseurs est une mordénite petits pores de la Société Chimique de la Grande Paroisse, référencée Alite 150 ; sa formule chimique à l'état anhydre est est Na, Al O₂(SiO₂)_{5,5}, sa capacité d'adsorption de benzène est de 1 % en poids par rapport au poids de solide sec, et sa teneur en sodium de 5,3 % en poids. Cinq cents grammes de cette poudre sont plongés dans une solution 2M de nitrate d'ammonium, et la suspension est portée à 95 °C pendant 2 heures. Le volume de la solution de nitrate d'ammonium engagée est égal à 4 fois le poids de zéolite sèche (V/P = 4). Cette opération d'échange cationique est recommencée 3 fois. Après le 3ème échange, le produit est lavé à l'eau à 20 °C pendant 20 minutes, avec un rapport V/P égal à 4. La teneur en sodium exprimée en pourcentage en poids par rapport à la zéolite sèche passe de 5,5 à 0,2 %. Le produit est ensuite filtré, et différents lots sont soumis à une calcination en atmosphère confinée, à une température plus ou mois élevée suivant le degré de désalumination de la charpente que l'on veut obtenir (tableau 1). La durée de la calcination est fixée à 2 heures. La pression partielle de vapeur d'eau à l'intérieur du réacteur est de l'ordre de 90 %. La cristallinité des différents solides, après cette étape de calcination, est supérieure ou égale à 90 %.

On procède ensuite, sur chacun des solides, à une attaque acide avec de l'acide nitrique de concentration d'autant plus élevée que le taux de désalumination de la charpente obtenu, lors de l'étape précédente, est plus important (tableau 1). Au cours de l'attaque acide, le solide est porté a reflux dans la solution d'acide nitrique pendant deux heures, avec un rapport V/P égal à 8. Le produit est ensuite filtré, puis lavé abondamment à l'eau distillée.

Les rapports atomiques Si/Al obtenus pour chacun des solides figurent dans le tableau 1.

Chaque solide modifié est ensuite mis en forme par malaxage avec un liant de type aluminique, à raison de 20 % en poids de liant, puis passage au travers d'une filière. Les extrudés obtenus, de diamètre 1,2 mm, sont ensuite séchés et calcinés entre 150 et 550 °C par palier d'une heure environ.

### EXEMPLE 1B

On prépare 3 catalyseurs B′1, B′2, B′3. Ces catalyseurs diffèrent de ceux décrits dans l'exemple 1A, en ce que la matière première utilisée pour les préparer n'est plus la mordénite Alite 150 de la Société Chimique de la Grande Paroisse, mais une mordénite larges pores de la Société TOYO-SODA, référencée TSZ 600 NAA. Sa formule chimique, à l'état anhydre, est Na, AlO₂(SiO₂)_{5,1}, et sa teneur en sodium de 5,7 %.

Toutes les étapes d'échange, de calcination, d'attaque acide, de mise en forme et de calcination, sont effectuées dans les mêmes conditions que celles décrites dans l'exemple 1A. Les rapports Si/Al atomiques obtenus ne sont que très légèrement différents (tableau II).

### EXEMPLE 2A

Les trois catalyseurs B1, B2, B3, préparés dans l'exemple 1A, ont été testés en alkylation d'une fraction de tête (point d'ébullition inférieur à 85 °C) d'un réformat issu d'une unité de réformage catalytique, par des gaz issus d'une unité de craquage catalytique.

Avant fractionnement, le réformat avait la composition pondérale et les caractéristiques présentées sur le tableau III.

Ce réformat à alors été fractionné dans une colonne Oldershaw de 60 plateaux théoriques, avec un taux de reflux de 5/1, et deux fractions ont été recueillies :
- une fraction point initial -85 °C représentant 32 % en poids du réformat global,
- une fraction 85 °C - point final représentant 68 % du réformat global.

Les caractéristiques principales de ces deux fractions sont également présentées sur le tableau III.

Les gaz issus de l'unité de craquage catalytique avaient la composition suivante (% en poids) :
- - hydrogène: : 1,30
- - monoxyde de carbone (CO): : 0,58
- - dioxyde de carbone (CO₂): : 0,17
- - azote: : 5,50
- - méthane: : 26,52
- - éthane: : 20,90
- - éthylène: : 19,30
- - propane: : 3,55
- - propène: : 17,75
- - butanes: : 1,50
- - butènes: : 2,50
- - pentanes: : 0,43

Les conditions opératoires utilisées pour la réaction d'alkylation étaient les suivantes :
- température : 260°C
- pression : 4,5 MPa
- débit pondéral en réformat (fraction PI-85 °C) liquide égal à 1 fois le poids du catalyseur.
- rapport molaire benzène (contenu dans la fraction PI-85 °C du réformat)/oléfines (C₂+C₃+C₄) = 0,82.

A la sortie du réacteur, et après 120 heures de fonctionnement, les produits obtenus sur les trois catalyseurs B₁,B₂ et B₃ avaient respectivement les caractéristiques principales présentées sur le tableau IV.

A l'examen des résultats, on peut constater qu'il est préférable de travailler avec les catalyseurs préconisés par l'invention et d'utiliser des mordénites désaluminées ayant un rapport atomique Si/Al global compris entre 30 et 75. En effet, les mordénites ayant un rapport atomique Si/Al global inférieur à 30 sont nettement moins sélectives, et elles conduisent à la formation de paraffines (méthane, éthane, propane, butanes et pentanes) ; les mordénites ayant un rapport atomique Si/Al global supérieur à 75 sont un peu plus sélectives, mais moins actives puisqu'elles ne transforment pas complètement les oléfines (éthylène, propène, butènes, pentènes) contenues dans la charge.

Dans le cas du catalyseur B₂, le produit obtenu, en fond de la colonne 19 de la figure unique, a été mélangé avec la fraction soutirée en fond de la colonne 2 de cette même figure ; et on a ainsi obtenu 104 Kg d'essence soit une augmentation de rendement de 4 %.

Cette essence présentait les caractéristiques suivantes :
- densité à 20 °C : 0,790,
- courbe de distillation ASTM,

- point initial °C: : 23°
- 30 % vol.: : 71°
- 50 % vol.: : 116°
- 70 % vol.: : 149°
- 90 % vol.: : 178°
- 95 % vol.: : 191°
- point final °C: : 218°

- indice d'octane : 98 au lieu de 95 pour le réformat initial,
- la teneur en benzène de l'essence a été réduite de 8,62 à 3,19 % en poids soit une diminution de 63 %.

### EXEMPLE 2B

Les trois catalyseurs B′1,B′2 et B′3, préparés dans l'exemple 1B, ont également été testés dans les mêmes conditions opératoires, et avec la même charge que les catalyseurs B1, B2 et B3 ; les résultats obtenus, présentés sur le tableau V, sont très voisins de ceux obtenus avec les catalyseurs B1, B2 et B3. Comme dans le cas de l'exemple 2A, on peut constater qu'il est préférable de travailler avec des mordénites dont le rapport atomique Si/Al global est compris entre 30 et 75.

## Revendications

1. Procédé de production d'essence à faible teneur en benzène et d'indice d'octane élevé, caractérisé en ce que :
a - on fractionne un effluent de réformage en une fraction légère enrichie en benzène et une fraction lourde appauvrie en benzène,
b - on fait réagir ladite fraction légère avec un gaz de cracking renfermant au moins une mono-oléfine de C₂ à C₅, au contact d'un catalyseur de mordènite désaluminée de l'apport atomique Si/Al global compris entre 30 et 75 de façon à obtenir une fraction alkylée, et
c - on mélange ladite fraction alkylée avec ladite fraction lourde.

2. Procèdé selon la revendication 1 dans lequel le gaz de cracking renferme 0,1 à 2 % en poids de monoxyde de carbone.

3. Procédè selon l'une des revendications 1 et 2 dans lequel la mordénite est le produit résultant de ce que :
1 - on traite une mordénite H ou NH₄ par un gaz renfermant de la vapeur d'eau à une température de 450 à 650 °C,
2 - on traite le produit de l'étape 1 par un acide de concentration 0,5 à 20 N.

4. Procèdé selon la revendication 3 dans lequel la mordenite de départ est une mordènite à petits pores.

## Patentansprüche

1. Verfahren zur Herstellung von Benzin mit geringem Benzolgehalt und erhöhter Oktanzahl, dadurch gekennzeichnet,
a) daß ein Reformierungseffluent in eine leichte Fraktion, die mit Benzol angereichert ist, und eine schwere Fraktion, der Benzol entzogen ist, fraktioniert wird,
b) daß man diese leichte Fraktion derart mit einem Krackgas, das mindestens ein Monoolefin von C₂ bis C₅ enthält, in Kontakt mit einem Mordent-Katalysators, dem Aluminium entzogen ist, mit einem molaren Gesamtverhältnis Si/Al zwischen 70 und 75 reagieren läßt, daß man eine alkylierte Fraktion erhält, und
c) daß diese alkylierte Fraktion mit der schweren Fraktion gemischt wird.

2. Verfahren nach Anspruch 1, bei dem das Krackgas 0,1 bis 2 Gew.-% an Kohlenmonoxid enthält.

3. Verfahren nach einem der Ansprüche 1 und 2, bei dem das Mordenit dadurch gewonnen wird,
1. daß ein H- oder NH₄- Mordenit mit einem Gas behandelt wird, das Wasserdampf einer Temperatur von 450 bis 650°C enthält,
2. daß das Produkt des Verfahrensschritts 1 mit einer Säure der Konzentration 0,5 bis 20 N behandelt wird.

4. Verfahren nach Anspruch 3, bei dem das Ausgangsmordenit ein kleinporiges Mordenit ist.

## Claims

1. A process for producing a gasoline with a low benzene content and a high octane number, characterized in that:
a - a reforming effluent is fractionated into a light benzene-enriched fraction and a heavy benzene-impoverished fraction.
b - said light fraction is reacted with a cracking gas containing at least one C₂ to C₅ mono-olefin, by contacting it with a de-aluminized mordenite catalyst with a total SiAl atomic ratio ranging from 30 to 75, in order to obtain an alkyl fraction, and
c - said alkyl fraction is admixed with said heavy fraction.

2. A process according to claim 1 wherein the cracking gas comprises 0.1 to 2 % by weight of carbon monoxide.

3. A process according to one of claims 1 and 2 wherein the mordenite is the product resulting from :
1 - treating a H or NH₄ mordenite by a gas comprising steam at a temperature ranging from 450 to 650°C,
2 - treating the product from stage 1 by an acid with a concentration of 0.5 to 20 N.

4. A process according to claim 3 wherein the initial mordenite is a small-pore mordenite.
